# FASCICULE DE BREVET EUROPEEN

(11) **EP 0 076 222 B1**
(45) Date de publication et mention de la délivrance du brevet: **05.03.1986**
(21) Numéro de dépôt: 82440027.9
(22) Date de dépôt: 22.09.1982
(51) Int. Cl.: B01L 3/02

(54) **Dispositif de pipetage automatique**
Automatische Pipettiereinrichtung
Automatic pipetting device

(30) Priorité: 23.09.1981 FR 8118065
(43) Date de publication de la demande: 06.04.1983
(73) Titulaire: Bajard, Jean, F-67370 Griesheim-sur-Souffel (FR)
(72) Inventeur: Bajard, Jean, F-67370 Griesheim-sur-Souffel (FR)
(74) Mandataire: Nuss, Pierre

## Description

La présente invention concerne le domaine de la manipulation de volumes de liquides pour des opérations telles que le prélèvement d'échantillons ou la distribution de réactifs ou de dilutions, et a pour objet un dispositif de pipetage automatique destiné à cet effet.

Actuellement, dans les opérations manuelles de laboratoire consistant à manipuler ou à déterminer des volumes de liquide de manière reproductible et précise, on utilise généralement des pipettes ou des burettes graduées, la mesure étant réalisée par positionnement relatif d'un ménisque et de traits de graduation. Ces matériels connus sont simples, fiables, et peu coûteux.

Il existe également des dispositifs automatiques de pipetage tels que des diluteurs, des distributeurs ou des titreurs, qui sont le plus souvent du type à seringue permettant une mécanisation plus aisée que les pipettes, le mouvement du piston de la seringue, notamment, étant motorisé.

Cependant, ces dispositifs connus présentent l'inconvénient d'être moins précis et moins fiables que les pipettes, des fuites pouvant se produire au joint de piston et pouvant avoir pour conséquence un grippage de ce dernier.

Enfin, il est également connu d'utiliser une pipette, notamment du type à bulbe, à laquelle sont adjoints deux détecteurs photoélectriques signalant l'arrivée du ménisque à une position haute et à une position basse, une vanne à trois voies et deux positions et un système de tuyauteries et de réservoir permettant une circulation du liquide par gravité, alternativement pour remplir la pipette à partir d'un réservoir, dans une position de la vanne, puis pour vider ladite pipette dans un autre récipient, dans l'autre position de la vanne, le remplissage et la vidange de la pipette étant vérifiés par contrôle de la position du ménisque au moyen des détecteurs.

Après réglage préalable d'un tel distributeur, il est possible de distribuer une quantité donnée d'un liquide d'une façon parfaitement répétitive. Toutefois, du fait de ce règlage préalable, une grande souplesse d'utilisation n'est pas possible, en particulier en ce qui concerne un changement des volumes manipulés et des liquides manipulés.

La présente invention a pour but de pallier ces inconvénients.

Elle a, en effet, pour objet un dispositif de pipetage automatique qui est constitué par un actionneur automatique de pipetage et par un bloc-pipette formant deux sous-ensembles dissociables, le bloc-pipette étant monté dans l'actionneur de manière amovible, même à l'état rempli, tout en restant clos de façon étanche, et étant constitué par une pipette reliée à son extrémité inférieure à une vanne à trois voies et trois positions, munie d'un organe d'entraînement, et qui est prolongée par des éléments de tuyauterie, dont l'un aboutit à un réservoir de produit, la pipette étant munie à son extrémité supérieure d'un dispositif de raccordement pneumatique étanche servant également au positionnement de la pipette, et l'actionneur automatique de pipetage étant constitué par un moteur pas-à-pas muni d'un accouplement débrochable pour l'entraînement de la vanne du bloc-pipette, par un ensemble de détection photoélectrique du ménisque comprenant un détecteur mobile entraîné en translation, par un dispositif pneumatique d'aspiration et refoulement relié à la pipette, par un ensemble électronique de commande pourvu d'un tableau de commande et de visualisation, et par un levier de blocage rapide du bloc-pipette, la dissociabilité des deux sous-ensembles découlant de leur embrochage ou débrochage réalisé conjointement, d'une part, dans la partie basse du bloc-pipette, par le dispositif d'accouplement de la vanne à son moteur d'entraînement, et, d'autre part, à l'extrémité supérieure de la pipette, par le dispositif de raccordement pneumatique, de sorte que la dissociation des deux sous-ensembles peut être effectuée quel que soit l'état de remplissage de la pipette, le liquide restant confiné dans celle-ci et n'entrant jamais au contact de l'actionneur.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation latérale d'un dispositif conforme à l'invention ;
la figure 2 est une vue en élévation frontale du bloc-pipette ;
la figure 3 est une vue en coupe, à plus grande échelle, du bloc-pipette ;
la figure 4 est une vue en plan, à échelle agrandie, de l'embase de la vanne, et
la figure 5 est une vue analogue à celle de la figure 4 du clapet rotatif de la vanne.

Conformément à l'invention, et comme le montre plus particulièrement, à titre d'exemple, la figure 1 des dessins annexés, le dispositif de pipetage automatique est essentiellement constitué par un actionneur automatique de pipetage 1 et par un bloc-pipette 2, qui forment deux sous-ensembles dissociables. Le bloc-pipette 2 est monté de manière amovible dans l'actionneur 1 et est formé par une pipette 3 reliée à son extrémité inférieure à une vanne 4 à trois voies et trois positions, munie d'un organe d'entraînement 5, et qui est prolongée par des éléments de tuyauterie 6 dont l'un aboutit à un réservoir de produit 7. A son extrémité supérieure la pipette 3 est munie d'un dispositif 8 de raccordement pneumatique étanche, qui sert également à son positionnement.

L'actionneur automatique de pipetage 1 est constitué par un moteur pas-à-pas 9 muni d'un accouplement débrochable 10 pour l'entraînement de la vanne 4 du bloc-pipette 2, par un ensemble 11 de détection photoélectrique de la position du ménisque, par un dispositif pneumatique 12 d'aspiration et de refoulement relié à la pipette 3, par un ensemble électronique de commande 13 pourvu d'un tableau de commande et de visualisation 14, et par un levier 15 de blocage rapide du bloc-pipette 2.

La vanne 4 est logée dans un corps de vanne 16 servant au centrage de la pipette 3 et présentant des ouvertures 17 de liaison des éléments de tuyauterie 6 (figure 3), et est constituée par une embase 18 (figure 4) ayant la forme d'un disque et comportant, sur une face autour de son centre, une partie surélevée 19 à surface parfaitement plane et polie formant une première pièce d'étanchéité, et dans laquelle aboutissent perpendiculairement trois canaux 20, 21 dont deux, 20, débouchent sur la face opposée du disque, et dont le troisième, 21, est relié à un canal perpendiculaire 22 aboutissant dans un plan coupé 23 à la périphérie du disque 18 pour le raccordement de la pipette 3, par un clapet rotatif 24 formant la deuxième pièce d'étanchéité et comportant également une face parfaitement plane et polie, dans laquelle est prévu un alvéole 25 de forme courbe (figure 5).

Les canaux 20, 21 sont avantageusement disposés à 120° les uns des autres, et l'alvéole 25 présente un angle au centre, renfermant ses extrémités, de 120°. Ainsi, après application du clapet 24 sur l'embase 18, les extrémités de l'alvéole 25 peuvent se superposer exactement aux orifices du canal 21 et de l'un des canaux 20 dans l'une de ses positions de rotation, ou aux orifices du canal 21 et de l'autre canal 20 dans l'autre position de rotation, aucune liaison n'étant établie en position médiane du clapet 24 et les canaux 20, 21 étant fermés de manière étanche dans cette position.

Sur la face opposée à celle portant l'alvéole 25, le clapet 24 est pourvu d'une surface de contact centrale 26 et de deux ou plusieurs dégagements 27 répartis à intervalles réguliers sur la périphérie, ces dégagements coopérant avec des tétons d'entraînement 28 solidaires d'une pièce formant l'organe d'accouplement 5 de manière à réaliser un entraînement périphérique, cette pièce 5 s'appuyant ponctuellement en son centre sur la surface 26, l'une ou l'autre de ces deux pièces en contact ayant à cet effet une forme bombée, et étant chargée par des ressorts de traction 29 par l'intermédiaire d'une clavette transversale 30, ou analogue, cette pièce 5 étant, en outre, guidée dans un manchon 31 de montage dans le corps 16, où il est immobilisé au moyen d'une vis de pression 32, ou d'un dispositif d'assujettissement analogue, l'ensemble ressorts 29 et clavette transversale 30 formant un dispositif de rappel automatique en position médiane de la vanne 4.

A son extrémité opposée au clapet rotatif 24, l'organe d'accouplement 5 est pourvu d'une fente transversale 33, disposée suivant l'axe vertical de la pipette et permettant sa liaison d'entraînement avec l'accouplement 10 du moteur 9.

Grâce à ce mode de réalisation de la vanne 4, il est obtenu une étanchéité parfaite entre ses éléments constitutifs et son entraînement en rotation rapide peut être effectué sans effet de renversement, l'effort d'appui étant appliqué au centre du clapet 24 sans nécessiter une orientation très précise de l'organe d'entraînement 5. En outre, la prévision d'au moins deux dégagements 27 pour l'entraînement, ou d'un nombre plus élevé de ces dégagements disposés à intervalles réguliers contribue à éviter un couple de renversement, ces dégagements 27 et les tétons 28 correspondants ayant également pour effet de maintenir la coaxialité entre clapet 24 et embase 18.

L'embase 18 et le clapet 24 sont avantageusement réalisés en un matériau résistant à la corrosion des agents chimiques, et ils sont dimensionnés de telle manière que les largeurs de joint permettent l'obtention des étanchéités interne et externe indispensables dans toutes les positions.

Perpendiculairement à l'organe d'entraînement 5, le corps de vanne 16 est pourvu d'un alésage 34 permettant le positionnement de la pipette 3 au moyen de goupilles 35 coopérant avec une gorge circulaire d'un manchon cylindrique métallique 36 fixé sur l'extrémité inférieure de la pipette 3 coaxialement à celle-ci et s'appuyant sur le plan coupé 23 de l'embase 18 de la vanne 4 avec interposition d'un joint comprimé 37, ce manchon ayant toujours le même diamètre extérieur, quel que soit le diamètre extérieur de la pipette et le calibre de celle-ci. Grâce à ce mode de réalisation, la pipette 3 est solidarisée avec le corps de vanne 16 sans jeu résiduel, et le positionnement du bloc 16 entraînera automatiquement celui de la pipette 3.

Le dispositif 8 de raccordement pneumatique étanche équipant l'extrémité supérieure de la pipette 3 est sous forme d'un manchon analogue à celui équipant la partie inférieure de la pipette 3, ce manchon coopérant, d'une part, avec un alésage-guide (non représenté) positionné dans l'actionneur 1 et, d'autre part, avec un joint d'étanchéité compressible relié au dispositif pneumatique 12 d'aspiration et de refoulement. Ce dispositif 12 permet la mise en mouvement des liquides manipulés par dépression pour l'aspiration et par surpression relative pour le refoulement, c'est-à-dire la distribution des liquides. Du fait que les manchons supérieur et inférieur ont toujours le même diamètre, et que les pipettes ont toutes la même longueur, n'importe quelle pipette peut être montée, quel que soit son calibre, dans tout corps de vanne pour former un bloc-pipette de gabarit constant, et tous les blocs-pipette 2 ainsi constitués peuvent se monter de façon parfaitement interchangeable dans l'actionneur 1.

Les pipettes 3 utilisées sont constituées par des tubes calibrés jaugés, c'est-à-dire à section constante sur toute leur longueur, munis de deux traits de graduation gravés à une distance l'un de l'autre correspondant au volume nominal de la pipette. Les diamètres intérieurs de ces tubes pouvant varier légèrement, les distances séparant les traits peuvent de ce fait varier aussi, de sorte que l'actionneur 1 devra être équipé d'un dispositif tenant compte de cette variation possible.

A cet effet, l'ensemble 11 de détection photoélectrique de la position du ménisque est disposé dans l'actionneur 1 parallèlement à la pipette 3 et est constitué par un détecteur fixe inférieur 38 au niveau duquel sont disposés les traits de graduation inférieurs de toutes les pipettes 3, et par un détecteur mobile supérieur 39 déplaçable au moyen d'un ensemble vis-écrou 40, ou dispositif analogue, par un moteur pas-à-pas 41, qui est commandé par l'ensemble électronique de commande 13 en fonction de données relatives à l'étalonnage du bloc-pipette 2 considéré, composées sur le tableau de commande et de visualisation 14. Ces données sont avantageusement introduites dans une mémoire de l'ensemble 13 au cours d'une opération de calibration préalable conduite par un opérateur, et au cours de laquelle un bloc-pipette 2 donné sera affecté d'un numéro d'identification donné, qu'il suffira de composer à chaque utilisation du bloc-pipette, de sorte que le réglage pré-établi s'effectuera automatiquement dès composition du numéro d'identification.

Conformément à une caractéristique de l'invention, pour une utilisation du dispositif comme burette, le détecteur inférieur 38 est maintenu en butée au niveau des traits de graduation inférieurs des pipettes 3 au moyen d'un dispositif élastique à ressorts, ou autres, et peut être escamoté sous l'action d'une poussée du détecteur mobile supérieur 39 lorsque ce dernier est déplacé vers le bas jusqu'à atteindre ledit niveau des traits de graduation inférieurs des pipettes 3, de sorte que la totalité du volume utile ou nominal de la pipette 3 peut être utilisée comme burette.

Conformément à une caractéristique de l'invention, l'ensemble électronique de commande 13 est pourvu de moyens de calcul, qui permettent de déterminer pour le bloc-pipette 2 considéré des volumes intermédiaires en fonction des besoins.

Le levier 15 de blocage rapide du bloc-pipette 2 est avantageusement un levier à excentrique, ou chargé élastiquement, réalisant simultanément l'application étanche de l'extrémité supérieure de la pipette 3 contre l'alésage-guide de l'actionneur 1, l'embrayage entre l'organe d'entraînement 5 de la vanne 4 et l'accouplement 10 du moteur pas-à-pas 9, et le verrouillage en position du bloc-pipette 2 dans l'actionneur 1 avec alignement simultané de la pipette 3 avec l'axe des détecteurs 38 et 39, un déblocage du levier 15 ayant pour effet de libérer instantanément le bloc-pipette 2 pour son remplacement éventuel par un autre.

Conformément à une variante de réalisation de l'invention, non représentée aux dessins annexés, le bloc-pipette 2 peut être disposé, ensemble avec d'autres blocs-pipette, sur un dispositif de transport alternatif ou continu, circulaire ou linéaire, de type connu, sa mise en place et son maintien dans l'actionneur 1, ainsi que son retrait étant effectués automatiquement par ledit dispositif de transport au moyen d'un vérin, ou analogue.

Grâce à l'invention, il est possible de distribuer de manière répétitive et extrêmement précise des volumes de liquides différents sans risquer de pollution des circuits de distribution et sans nécessiter d'opération de rinçage de ces circuits, le bloc-pipette 2 pouvant facilement et rapidement être interchangé, et le programme concernant le nouveau bloc-pipette mis en place pouvant être composé grâce à son numéro distinctif.

## Revendications

1. Dispositif de pipetage automatique constitué par un actionneur automatique de pipetage (1) et par un bloc-pipette (2) formant deux sous-ensembles dissociables, le bloc-pipette (2) étant monté dans l'actionneur (1) de manière amovible, même à l'état rempli, tout en restant clos de façon étanche, et étant constitué par une pipette (3) reliée à son extrémité inférieure à une vanne (4) à trois voies et trois positions, munie d'un organe d'entraînement (5), et qui est prolongée par des éléments de tuyauterie (6), dont l'un aboutit à un réservoir de produit (7), la pipette (3) étant munie à son extrémité supérieure d'un dispositif (8) de raccordement pneumatique étanche servant également au positionnement de la pipette (3), l'actionneur automatique de pipetage (1) étant constitué par un moteur pas-à-pas (9) muni d'un accouplement débrochable (10) pour l'entraînement de la vanne (4) du bloc-pipette (2), par un ensemble de détection photoélectrique (11) du ménisque comprenant un détecteur mobile (39) entraîné en translation, par un dispositif pneumatique (12) d'aspiration et de refoulement relié à la pipette (3), par un ensemble électronique de commande (13) pourvu d'un tableau de commande et de visualisation (14), et par un levier (15) de blocage rapide du bloc-pipette (2), la dissociabilité des deux sous-ensembles découlant de leur embrochage ou débrochage réalisé conjointement, d'une part, dans la partie basse du bloc-pipette (2), par le dispositif d'accouplement de la vanne à son moteur d'entraînement, et, d'autre part, à l'extrémité supérieure de la pipette (3), par le dispositif de raccordement pneumatique (8), de sorte que la dissociation des deux sous-ensembles peut être effectuée quel que soit l'état de remplissage de la pipette (3), le liquide restant confiné dans celle-ci et n'entrant jamais au contact de l'actionneur (1).

2. Dispositif, suivant la revendication 1, caractérisé en ce que la vanne (4) est logée dans un corps de vanne (16) servant au centrage de la pipette (3) et présentant des ouvertures (17) de liaison des éléments de tuyauterie (6), et est constituée par une embase (18) ayant la forme d'un disque et comportant sur une face autour de son centre, une partie surélevée (19) à surface parfaitement plane et polie formant une première pièce d'étanchéité, et dans laquelle aboutissent perpendiculairement trois canaux (20, 21), dont deux (20) débouchent sur la face opposée du disque, et dont le troisième (21), est relié à un canal perpendiculaire (22) aboutissant dans un plan coupé (23) à la périphérie du disque (18) pour le raccordement de la pipette (3), par un clapet rotatif (24) formant la deuxième pièce d'étanchéité et comportant également une face parfaitement plane et polie, dans laquelle est prévu un alvéole (25) de forme courbe.

3. Dispositif, suivant l'une quelconque des revendications 1 et 2, caractérisé en ce que les canaux (20, 21) sont avantageusement disposés à 120° les uns des autres, et l'alvéole (25) présente un angle au centre, renfermant ses extrémités, de 120°, de sorte qu'après application du clapet (24) sur l'embase (18), les extrémités de l'alvéole (25) peuvent se superposer exactement aux orifices du canal (21) et de l'un des canaux (20) dans l'une de ses positions de rotation, ou aux orifices du canal (21) et de l'autre canal (20) dans l'autre position de rotation, aucune liaison n'étant établie en position médiane du clapet (24) et les canaux (20, 21) étant fermés de manière étanche dans cette position.

4. Dispositif, suivant l'une quelconque des revendications 1 à 3, caractérisé en ce que sur la face opposée à celle portant l'alvéole (25), le clapet (24) est pourvu d'une surface de contact centrale (26) et de deux ou plusieurs dégagements (27) répartis à intervalles réguliers sur la périphérie, ces dégagements coopérant avec des tétons d'entraînement (28) solidaires d'une pièce formant l'organe d'accouplement (5) de manière à réaliser un entraînement périphérique, cette pièce (5) s'appuyant ponctuellement en son centre sur la surface (26), l'une ou l'autre de ces deux pièces en contact ayant à cet effet une forme bombée, et étant chargée par des ressorts de traction (29) par l'intermédiaire d'une clavette transversale (30), ou analogue, cette pièce (5) étant, en outre, guidée dans un manchon (31) de montage dans le corps (16), où il est immobilisé au moyen d'une vis de pression (32), ou d'un dispositif d'assujettissement analogue, l'ensemble ressorts (29) et clavette transversale (30) formant un dispositif de rappel automatique en position médiane de la vanne (4).

5. Dispositif, suivant la revendication 4, caractérisé en ce qu'à son extrémité opposée au clapet rotatif (24), l'organe d'accouplement (5) est pourvu d'une fente transversale (33), disposée suivant l'axe vertical de la pipette et permettant sa liaison d'entraînement avec l'accouplement (10) du moteur (9).

6. Dispositif, suivant l'une quelconque des revendications 1 et 2, caractérisé en ce que perpendiculairement à l'organe d'entraînement (5), le corps de vanne (16) est pourvu d'un alésage (34) permettant le positionnement de la pipette (3) au moyen de goupilles (35) coopérant avec une gorge circulaire d'un manchon cylindrique métallique (36) fixé sur l'extrémité inférieure de la pipette (3) coaxialement à celle-ci et s'appuyant sur le plan coupé (23) de l'embase (18) de la vanne (4) avec interposition d'un joint comprimé (37), ce manchon ayant toujours le même diamètre extérieur quel que soit le diamètre extérieur de la pipette (3) et le calibre de celle-ci.

7. Dispositif, suivant l'une quelconque des revendications 1 et 6, caractérisé en ce que le dispositif (8) de raccordement pneumatique étanche équipant l'extrémité supérieure de la pipette (3) est sous forme d'un manchon analogue à celui équipant la partie inférieure de la pipette (3), ce manchon coopérant, d'une part, avec un alésage- guide positionné dans l'actionneur (1) et, d'autre part, avec un joint d'étanchéité compressible relié au dispositif pneumatique (12) d'aspiration et de refoulement, ce manchon ayant également toujours le même diamètre extérieur.

8. Dispositif, suivant la revendication 1, caractérisé en ce que l'ensemble (11) de détection photoélectrique de la position du ménisque est disposé dans l'actionneur (1) parallèlement à la pipette (3) et est constitué par un détecteur fixe inférieur (38) au niveau duquel sont disposés les traits de graduation inférieurs de toutes les pipettes (3), et par un détecteur mobile supérieur (39) déplaçable au moyen d'un ensemble vis-écrou (40), ou dispositif analogue, par un moteur pas à pas (41), qui est commandé par l'ensemble électronique de commande (13) en fonction de données relatives à l'étalonnage du bloc-pipette (2) considéré, composés sur le tableau de commande et de visualisation (14), de sorte que lors d'un changement de bloc-pipette la composition du numéro d'identification correspondant permet le règlage automatique de l'actionneur (1).

9. Dispositif, suivant l'une quelconque des revendications 1 et 9, caractérisé en ce que l'ensemble électronique de commande (13) est pourvu de moyens de calcul, qui permettent de déterminer pour le bloc-pipette (2) considéré des volumes intermédiaires en fonction des besoins.

10. Dispositif, suivant l'une quelconque des revendications 8 et 9, caractérisé en ce que pour une utilisation du dispositif comme burette, le détecteur inférieur (38) est maintenu en butée au niveau des traits de graduation inférieurs des pipettes (3) au moyen d'un dispositif élastique à ressorts, ou autres, et peut être escamoté sous l'action d'une poussée du détecteur mobile supérieur (39) lorsque ce dernier est déplacé vers le bas jusqu'à atteindre ledit niveau des traits de graduation inférieurs des pipettes (3), de sorte que la totalité du volume utile ou nominal de la pipette (3) peut être utilisée comme burette.

11. Dispositif, suivant l'une quelconque des revendications 1 à 9, caractérisé en ce que le levier (15) de blocage rapide du bloc-pipette (2) est avantageusement un levier à excentrique, ou chargé élastiquement, permettant simultanément l'application étanche de l'extrémité supérieure de la pipette (3) contre l'alésage-guide de l'actionneur (1), l'embrayage entre l'organe d'entraînement (5) de la vanne (4) et l'accouplement (10) du moteur pas-à-pas (9), et le verrouillage en position du bloc-pipette (2) dans l'actionneur (1) avec alignement simultané de la pipette (3) avec l'axe des détecteurs (38) et (39), un déblocage du levier (15) ayant pour effet de libérer instantanément le bloc-pipette (2) pour son remplacement éventuel par un autre.

12. Dispositif, suivant l'une quelconque des revendications 1 à 11, caractérisé en ce que le bloc-pipette (2) peut être disposé, ensemble avec d'autres blocs-pipette, sur un dispositif de transport alternatif ou continu, circulaire ou linéaire, de type connu, sa mise en place et son maintien dans l'actionneur (1), ainsi que son retrait étant effectués automatiquement par ledit dispositif de transport au moyen d'un vérin, ou analogue.

## Claims

1. Automatic pipetting device constituted by an automatic pipetting actuator (1) and a pipette unit (2) forming two disconnectable subassemblies, the pipette unit (2) being mounted in the actuator (1) in a detachable manner, even in the filled state, whilst remaining sealingly closed, and being constituted by a pipette (3) whose lower end is connected to a 3-way and 3-position valve (4), having a drive member (5), and which is extended by piping elements (6), of which one leads to a product reservoir (7), the upper end of the pipette (3) being provided with a tight pneumatic connecting device (8) which is also used for the positioning of the pipette (3), the automatic pipetting actuator (1) being constituted by a stepping motor (9), which is provided with a disengageable coupling (10) for driving the valve (4) of pipette unit (2), by a meniscus photoelectric detection assembly (11) incorporating a mobile detector (39) driven in translation, by a pneumatic suction and delivery device connected to the pipette (3), by an electronic control assembly (13) having a control and display panel (14), and by a lever (15) for the rapid blocking of the pipette unit (2), the disconnectability of the two subassemblies resulting from their joint engagement or disengagement, on the one hand, in the lower part of the pipette unit (2) by the device for coupling the valve to its drive motor and, on the other hand, at the upper end of the pipette (3), by the pneumatic connection device (8), in such a way that the disconnection of the two subassemblies can be carried out no matter what the filling state of the pipette (3), the liquid remaining confined in the latter and never coming into contact with the actuator (1).

2. Device, according to claim 1, characterized in that the valve (4) is located in a valve body (16) used for the centring of the pipette (3) and having connection openings (17) of the piping elements (6), and is constituted by a disc-shaped base 18 having on a face around its centre, a raised part (19) with a perfectly flat and polished surface forming a first sealing member, and into which lead perpendicularly three channels (20, 21), of which two (20) issue onto the opposite face of the disc, and of which the third (21), is connected to a perpendicular channel (22) leading into a plane (23) cut on the periphery of the disc (18) for the connection of the pipette (3), by a rotary valve (24) forming the second sealing member and which also has a perfectly flat and polished surface, in which there is provided a curved cavity (25).

3. Device, according to either one of the claims 1 and 2, characterized in that the channels (20, 21) are advantageously positioned at 120° to one another, and the cavity (25) has an angle at the centre, enclosing its ends, of 120°, in such a way that following the application of the valve (24) to the base (18), the ends of the cavity (25) can be exactly superimposed on the orifices of the channel (21) and one of the channels (20) in one of its rotation positions, or on the orifices of the channel (21) and the other channel (20) in the other rotation position, no link being established in the median position of the valve (24) and the channels (20, 21) being tightly closed in this position.

4. Device, according to any one of the claims 1 to 3, characterized in that on the face opposite to that carrying the cavity (25), the valve (24) is provided with a central contact surface (26) and two or more reliefs (27) distributed at regular intervals around the periphery, said reliefs co-operating with driving pins (28) integral with a member forming the coupling member (5) so as to bring about a peripheral driving, said member (5) bearing centrally in punctiform manner on the surface (26), one or other of said two contacting members having a convex shape for this purpose, and being loaded by tension springs (29) via a transverse key (30), or the like, said member (5) being, in addition, guided in a sleeve (31) for fitting in the body (16), where it is immobilised by means of a set screw (32), or a similar fastening device, the assembly constituted by springs (29) and transverse key (30) forming a device for the automatic return to the median position of the valve (4).

5. Device, according to claim 4, characterized in that at its end opposite to the rotary valve (24), the coupling member (5) is provided with a transverse slot (33), arranged along the vertical axis of the pipette and permitting its driving connection with the coupling (10) of the motor (9).

6. Device, according to either one of the claims 1 and 2, characterized in that perpendicularly to the drive member (5), the valve body (16) is provided with a bore (34) permitting the positioning of the pipette (3) by means of pins (35) co-operating with a circular groove of a metal cylindrical sleeve (36) fixed to the lower end of the pipette (3) co-axially thereto and bearing on the cut plane (23) of the base (18) of the valve (4) with the interposition of a compressed joint (37), said sleeve always having the same external diameter no matter what the external diameter of the pipette (3) and the bore thereof.

7. Device, according to either one of the claims 1 and 6, characterized in that the tight pneumatic connection device (8) equipping the upper end of the pipette (3) is in the form of a sleeve identical to that equipping the lower part of pipette (3), said sleeve co-operating, on the one hand, with a guide bore positioned in the actuator (1) and, on the other hand, with a compressible gasket connected to the pneumatic suction and delivery device (12), said sleeve always having the same external diameter.

8. Device, according to claim 1, characterized in that the assembly (11) for the photoelectric detection of the position of the meniscus is located in the actuator (1) parallel to the pipette (3) and is constituted by a lower fixed detector (38), at whose level are arranged the lower divisions of all the pipettes (3), and by an upper mobile detector (39) displaceable by means of a screwnut assembly (40) or some similar device, by a stepping motor (41), which is controlled by the electronic control assembly (13) as a function of data relative to the calibration of the pipette unit (2) in question, appearing on the control and display panel (14), in such a way that during a pipette unit change the composition of the corresponding identification number makes it possible to automatically regulate the actuator (1).

9. Device, according to either one of the claims 1 and 8, characterized in that the electronic control assembly (13) is provided with calculating means, which makes it possible to determine intermediate volumes, as a function of needs, for the pipette unit 2.

10. Device, according to either one of the claims 8 and 9, characterized in that for a use of the device as a burette, the lower detector (38) is kept in abutment level with the lower divisions of pipettes (3) by means of an elastic device having springs, or the like, and which can be retracted under the action of a thrust from the upper mobile detector (39) when the latter is moved downwards until it reaches said level of the lower divisions of pipettes (3), so that all the useful or nominal volume of the pipette (3) can be utilised as a burette.

11. Device, according to any one of the claims 1 to 9, characterized in that the rapid blocking lever (15) of the pipette unit (2) is advantageously an eccentric or elastically loaded lever, simultaneously permitting the tight application of the upper end of the pipette (3) to the guide bore of the actuator (1), the engagement between the drive member (5) of the valve (4) of the coupling (10) of the stepping motor (9), and the locking in position of the pipette unit (2) in the actuator (1) with the simultaneous alignment of the pipette (3) and the axis of the detectors (38 and 39), a disengagement of the lever (15) having the effect of instantaneously releasing the pipette unit (2) for its possible replacement by another unit.

12. Device, according to any one of the claims 1 to 11, characterized in that the pipette unit (2) can be arranged, together with other pipette units, on a circular or linear, alternating or continuous transport device, of a known type, its putting into place and its maintaining in the actuator (1), as well as its removal being carried out automatically by said transport device using a jack, or the like.

## Patentansprüche

1. Automatische Pipettiervorrichtung, bestehend aus einem automatischen Pipettier-Betätigungsgerät (1) und aus einem Pipettenblock (2), welche zwei von einander trennbare Teilsysteme bilden, wobei der Pipettenblock (2) in dem Betätigungsgerät (1), selbst in gefülltem Zustand, abnehmbar montiert ist, dabei jedoch dicht verschlossen bleibt, und bestehend aus einer Pipette (3), die an ihrem unteren Ende mit einem Schieber (4) mit drei Ausgängen und drei Positionen verbunden, mit einem Antriebsorgan (5) versehen ist, und die durch Rohrleitungselemente (6) verlängert wird, wovon eines zu einem Produktbehälter (7) führt, wobei die Pipette (3) an ihrem oberen Ende mit einer dichten, pneumatischen Anschlußvorrichtung (8) ausgestattet ist, die ebenso zur Positionierung der Pipette (3) dient, das automatische Pipettier-Betätigungsgerät (1) aus einem Schaltschrittmotor (9) besteht, der mit einer herausziehbaren Kupplung (10) für den Antrieb des Schiebers) (4) des Pipettenblocks (2) versehen ist, aus einer photoelektrischen Detektoreinheit (11) für den Meniskus, bestehend aus einem beweglichen Detektor (39), der verschoben wird, aus einer mit der Pipette (3) verbundenen pneumatischen Vorrichtung (12) für das Ansaugen und Verdrängen, aus einer mit einem Schalt- und Sichtfeld (14) versehenen, elektronischen Steuereinheit (13), und aus einem Hebel (15) zur Schnellsperrung des Pipettenblocks (2), wobei die Trennbarkeit der beiden Teilsysteme von dem Einstecken und Herausziehen herrührt, das gleichzeitig einerseits im unteren Teil des Pipettenblocks (2) über die Kupplungsvorrichtung des Schiebers an seinen Antriebsmotor, und andererseits an dem oberen Ende der Pipette (3) durch die pneumatische Anschlußvorrichtung (8) durchgeführt wird, so daß die Trennung der beiden Teilsysteme ungeachtet der Füllhöhe der Pipette (3) erfolgen kann, wobei die Flüssigkeit derselben in dieser eingeschlossen bleibt und niemals mit dem Betätigungsgerät (1) in Kontakt tritt.

2. Vorrichtung nach Anspruch 1, dadurch gekennzeichnet, daß der Schieber (4) in einem Schiebergehäuse (16) untergebracht ist, das zur Zentrierung der Pipette (3) dient und Öffnungen (17) zur Verbindung der Rohrleitungselemente (6) aufweist, und aus einer Fußplatte (18) besteht, welche die Form einer Scheibe hat und auf einer Seite rund um ihr Zentrum einen erhabenen Teil (19) mit vollkommen planer und geschliffener Oberfläche aufweist, welche ein erstes Dichtungsstück bildet, und in welcher lotrecht drei Kanäle (20, 21) enden, wovon zwei (20) auf der gegenüberliegenden Fläche der Scheibe enden, und der dritte (21) mit einem lotrechten Kanal (22) verbunden ist, der in einer abgeschnittenen Ebene (23) an der Peripherie der Scheibe (18) für den Anschluß der Pipette (3) mündet, aus einer Drehverschlußklappe (24), die das zweite Dichtungsstück bildet und ebenfalls eine vollkommen plane und geschliffene Fläche aufweist, in der eine Zelle (25) in Bogenform vorgesehen ist.

3. Vorrichtung nach einem der Ansprüche 1 und 2, dadurch gekennzeichnet, daß die Kanäle (20, 21) vorteilhaft in einem Winkel von 120° voneinander angeordnet sind, und die Zelle (25) im Zentrum einen ihre beiden Enden einschließenden Winkel von 120° aufweist, so daß nach Auflegen der Klappe (24) auf der Fußplatte (18) die Enden der Zelle (25) sich exakt auf die Öffnungen des Kanals (21) und einen der Kanäle (20) in einer ihrer Drehpositionen legen können, oder auf die Öffnungen des Kanals (21) und von dem anderen Kanal (20) in der anderen Drehposition, wobei in der Mittelstellung der Klappe (24) keinerlei Verbindung hergestellt wird, und die Kanäle (20, 21) in dieser Position dicht verschlossen werden.

4. Vorrichtung nach einem der Ansprüche 1 bis 3, dadurch gekennzeichnet, daß auf der die Zelle (25) tragenden, gegenüberliegenden Fläche die Klappe (24) mit einer zentralen Kontaktfläche (26) versehen ist, und mit zwei oder mehreren Ausgängen (27), die in regelmäßigen Abständen über der Peripherie verteilt sind, wobei diese Ausgänge mit Mitnehmeransätzen (28) zusammenwirken, die mit einem Stück fest verbunden sind, welches das Kupplungsorgan (5) bildet, um einen peripherischen Antrieb durchzuführen, wobei sich dieses Stück (5) punktförmig in seinem Zentrum auf der Fläche (26) abstützt, das eine oder andere dieser beiden Kontaktstücke zu diesem Zweck eine ballig gedrehte Form hat, und mit Zugfedern (29) mittels eines querverlaufenden Befestigungskeils (30), oder ähnlichem, gespannt ist, dieses Stück (5) außerdem in einer Muffe (31) für die Montage in dem Gehäuse (16) geführt wird, wo sie mittels einer Druckschraube (32), oder einer ähnlichen Befestigungsvorrichtung festgestellt wird, wobei die Einheit Federn (29) und querverlaufender Befestigungskeil (30) in der Mittelstellung des Schiebers (4) eine automatische Rückstellvorrichtung bildet.

5. Vorrichtung nach Anspruch 4, dadurch gekennzeichnet, daß das Kupplungsorgan (5) an dem gegenüberliegenden Ende der Drehklappe (24) mit einem querverlaufenden Schlitz (33) versehen ist, der entsprechend der Vertikalachse der Pipette angeordnet ist und seine Antriebsverbindung mit der Kupplung (10) des Motors (9) ermöglicht.

6. Vorrichtung nach einem der Ansprüche 1 und 2, dadurch gekennzeichnet, daß lotrecht zum Antriebsorgan (5) das Schiebergehäuse (16) mit einer Bohrung (34) versehen ist, welche die Positionierung der Pipette (3) mit Hilfe von Vorsteckstiften (35) ermöglicht, die mit einer kreisrunden Rille einer zylindrischen Metallmuffe (36) zusammenwirken, die an dem unteren Ende der Pipette (3) koaxial zu derselben befestigt ist und sich auf der abgeschnittenen Fläche (23) der Fußplatte (18) des Schiebers (4) unter Zwischensetzung einer Abquetschdichtung (37) aufstützt, wobei die Muffe immer den gleichen Außendurchmesser aufweist, wie groß auch immer der Außendurchmesser der Pipette (3) und ihr Kaliber sei.

7. Vorrichtung nach einem der Ansprüche 1 und 6, dadurch gekennzeichnet, daß die Vorrichtung (8) für den dichtschließenden, pneumatischen Anschluß, mit der das obere Ende der Pipette (3) ausgestattet ist, als Muffe ähnlich der ausgebildet ist, mit welcher der untere Teil der Pipette (3) ausgerüstet ist, wobei diese Muffe einerseits mit einer Führungsbohrung, die in dem Betätigungsgerät (1) sitzt, zusammenwirkt, und andererseits mit einer zusammendrückbaren Dichtung, die mit der pneumatischen Vorrichtung (12) zum Ansaugen und Verdrängen verbunden ist, wobei diese Muffe ebenfalls immer den gleichen Außendurchmesser aufweist.

8. Vorrichtung nach Anspruch 1, dadurch gekennzeichnet, daß die Einheit (11) zur photoelektrischen Erfassung der Position des Meniskus in dem Betätigungsgerät (1) parallel zur Pipette (3) angeordnet ist und aus einem stationären unteren Detektor (38) besteht, auf dessen Höhe die unteren Teilstriche aller Pipetten (3) angeordnet sind, und aus einem beweglichen oberen Detektor (39), der mit Hilfe eines Schrauben-Mutternpaares (40) oder einer entsprechenden Vorrichtung versetzbar ist, aus einem Schaltschrittmotor (41), der von einer elektronischen Steuereinheit (13) betätigt wird, gemäß Daten bezogen auf die Eichung des in Betracht kommenden Pipettenblockes (2), die auf dem Schalt-und Sichtfeld (14) erstellt werden, so daß während eines Austauschs des Pipettenblocks, die Zusammensetzung der entsprechenden Kennwertzahl die automatische Einstellung des Betätigungsgerätes (1) ermöglicht.

9. Vorrichtung nach einem der Ansprüche 1 und 9, dadurch gekennzeichnet, daß die elektronische Steuereinheit (13) mit Rechenmitteln versehen ist, welche ermöglichen, für den in Betracht kommenden Pipettenblock (2) Zwischenfüllmengen je nach Bedarf festzusetzen.

10. Vorrichtung nach einem der Ansprüche 8 und 9, dadurch gekennzeichnet, daß für eine Verwendung der Vorrichtung als Bürette der untere Detektor (38) im Anschlag in Höhe der unteren Teilstriche der Pipetten (3) mittels einer elastischen Federvorrichtung oder ähnlichem festgehalten wird und unter Einwirkung eines Schubs des oberen, beweglichen Detektors (39) eingezogen werden kann, wenn der letztere nach unten verschoben wird, bis er das besagte Niveau der unteren Teilstriche der Pipetten (3) ereicht, so daß das gesamte Zähl- oder Nennvolumen der Pipette (3) als Bürette genützt werden kann.

11. Vorrichtung nach einem der Ansprüche 1 bis 9, dadurch gekennzeichnet, daß der Hebel (15) zur Schnellsperrung des Pipettenblocks (2) vorteilhaft ein Hebel mit Exzentrik oder ein elastisch gefederter Hebel ist, der gleichzeitig das dichtschließende Aufdrücken des oberen Endes der Pipette gegen die Führungsbohrung des Betätigunsgeräts (1), die Arretierung zwischen dem Antriebsorgan (5) des Schiebers (4) und der Kupplung (10) des Schrittschaltmotors (9) und das positionsgerechte Einrasten des Pipettenblocks (2) in dem Betätigungsgerät (1) mit gleichzeitigem Ausrichten der Pipette (3) mit der Achse der Detektoren (38) und (39) ermöglicht, wobei eine Freigabe des Hebels (15) den Effekt hat, augenblicks den Pipettenblock (2) für seinen eventuellen Ersatz durch einen anderen freizusetzen.

12. Vorrichtung nach einem der Ansprüche 1 bis 11, dadurch gekennzeichnet, daß der Pipettenblock (2) zusammen mit anderen Pipettenblöcken auf einer pendelnden oder fortlaufenden, kreisförmigen oder linearen Transportvorrichtung der bekannten Art angeordnet werden kann, wobei seine Anbringung und seine Halterung in dem Betätigungsgerät (1) sowie seine Entfernung automatisch mittels der besagten Transportvorrichtung mit Hilfe eines Zylinders oder ähnlichem durchgeführt wird.
